# EUROPÄISCHE PATENTSCHRIFT

(11) **EP 2 116 685 B1**
(45) Veröffentlichungstag und Bekanntmachung des Hinweises auf die Patenterteilung: **20.08.2014**
(21) Anmeldenummer: 09005796.9
(22) Anmeldetag: 25.04.2009
(51) Int. Cl.: E06B 3/263

(54) **Tür, Fenster oder dergleichen in wärmegedämmter Ausführung**
Heat insulated window, door or such like
Porte, fenêtre ou analogue avec une isolation thermique

(30) Priorität: 08.05.2008 DE 102008022893
(43) Veröffentlichungstag der Anmeldung: 11.11.2009
(73) Patentinhaber: NORSK HYDRO ASA, 0257 Oslo 2 (NO)
(72) Erfinder: Scheffel, Matthias, 89077 Ulm (DE); Bertele, Josef, 89264 Weissenhorn (DE); Eickhoff, Heinrich, 31535 Neustadt (DE); Hirnigel, Reinhard, 89079 Ulm/Donau (DE)
(74) Vertreter: Dziewior, Joachim

(56) Entgegenhaltungen:
- FR-A1- 2 753 228
- GB-A- 2 384 511

## Beschreibung

Die Erfindung betrifft eine Tür, Fenster oder dergleichen in wärmegedämmter Ausführung, bestehend aus Flügelrahmenprofilen, die an Blendrahmenprofile angrenzen, wobei die Flügelrahmenprofile und die Blendrahmenprofile jeweils aus zwei im Abstand voneinander angeordneten Metallprofilen bestehen, die durch mindestens einen Isoliersteg miteinander verbunden sind, ferner mit einer Verschlusseinrichtung, die von einem Schloss, das mit einem Schlossstulp versehen sein kann, und einer Schließplatte gebildet ist, deren eines im Flügelrahmenprofil und deren anderes im Blendrahmenprofil angeordnet ist, wobei der Isoliersteg in räumlicher Nähe zum Schloss bzw. zur Schliessplatte angeordnet ist und zum Anschluss wenigstens eines das Schloss bzw. die Schließplatte haltenden Befestigungselements ausgebildet ist, indem der Isoliersteg mit zwei senkrecht vorstehenden Leisten versehen ist, die zwischen sich einen Schraubkanal für das als Schraube ausgebildete Befestigungselement bilden.

Ein Rahmenelement für ein derartiges Fenster bzw. Tür ist aus der GB 2 384 511 A bekannt. Bei aus wärmegedämmtem Aluminium bestehenden Haustüren werden Schlösser meist auf der Innenseite, der so genannten Warmseite vorgesehen. Für den Einbau des Schlosses wird dabei eine schlitzförmige Aussparung in die Profilwand gefräst, welche dann vom Schloßstulp bzw. von der Schließplatte überdeckt wird. Das Schloss bzw. die Schließplatte werden dann mittels Schrauben an der Aluminium-Profilwand befestigt.

Eine Anordnung des Schlosses in der Dämmzone hätte bei diesem üblichen Einbau den Nachteil, dass die Dämmzone des Flügelrahmens durch den Schloßstulp und am Blendrahmen durch die Schließplatte überbrückt würde, so dass Wärme über den Schloßstulp bzw. die Schließplatte in die Kaltzone übergeleitet würde. Zudem wäre eine solide Befestigung des Schloßstulps bzw. der Schließplatte im Bereich der Dämmzone nicht gewährleistet.

Der Erfindung liegt daher die Aufgabe zugrunde, eine einfache und anpassbare Einbaumöglichkeit für das Schloss bzw. die Schließplatte vorzusehen, bei der sichergestellt ist, dass ein Wärmefluss über den Stulp bzw. die Schließplatte vermieden, gleichwohl aber eine solide Befestigung gewährleistet ist.

Diese Aufgabe wird nach der Erfindung dadurch gelöst, dass der Abstand der Leisten so gewählt ist, dass die Schrauben in die Leistenwandung einfurchen.

Der durch die Erfindung erreichte Fortschritt besteht im Wesentlichen darin, dass die Befestigung des Schloßstulpes bzw. der Schließplatte durch einfache Schraubbefestigung an dem Isoliersteg derart erfolgt, dass ein Wärmefluss über die Befestigungselemente ausgeschlossen ist. Die Anordnung des Schloßstulps bzw. der Schließplatte ist dabei so vorgesehen, dass keine Wärmebrücke zwischen den beiden im Abstand voneinander angeordneten Metallprofilen gebildet wird.

Um hierbei eine erhöhte Festigkeit der Schrauben am Isoliersteg zu erreichen, können die freien Ränder der beiden Leisten durch einen Quersteg miteinander verbunden sein, so dass die Schraube in eine entweder im Quersteg schon vorhandene Bohrung oder aber selbstschneidend in den Quersteg eindringt.

Um dem Isoliersteg für die Halterung des Schlosses bzw. der Schließplatte hierbei eine erhöhte Festigkeit zu verleihen, empfiehlt es sich im Rahmen der Erfindung, dass die freien Ränder der beiden Leisten durch jeweils eine schräg verlaufende Stützleiste mit dem Isoliersteg verbunden ist. Hierdurch werden darüber hinaus zwei zusätzliche, der Wärmeisolierung dienende Hohlkammern geschaffen.

In besonders einfacher und daher bevorzugter Ausgestaltung der Erfindung können die Leisten, der Quersteg und/oder die Stützleisten einstückig aus Kunststoff ausgebildet sein.

Um noch höhere Festigkeiten zu erreichen, können am Isoliersteg zusätzlich Metallteile vorgesehen sein. So besteht eine vorteilhafte Möglichkeit darin, dass die Leisten an ihren sich gegenüberstehenden Wandflächen mit Metallleisten belegt sind. Durch diese Metallleisten erhalten die Schrauben in dem Schraubkanal eine verbesserte Verankerung.

Auch hierbei besteht dann die Möglichkeit, die Metallleisten an einem oder beiden ihrer Ränder über einen Verbindungssteg miteinander zu verbinden, so dass im Ergebnis ein U-Profil oder ein geschlossenes, rechteckförmiges Hohlprofil entsteht. Diese Verbindungsstege können wiederrum mit Bohrungen für die Schrauben versehen sein, sofern nicht selbstschneidende Schrauben zum Einsatz kommen.

Die Metallleisten können in vielfältiger Weise mit dem Isoliersteg verbunden sein: Vorteilhaft insbesondere unter dem Gesichtspunkt einer rationellen Verarbeitung ist hierbei, wenn die Metallleisten oder die durch zusätzliche Verbindungsstege aus diesen gebildeten Metallprofile in Form von an dem Isoliersteg anzubringenden Einschubteilen oder Einrastteilen ausgebildet sind. Hierzu kann der Isoliersteg mit zwei winkelförmigen Halteleisten versehen sein, in die das Metallprofil mit zwei seitlich vorstehenden Fußleisten einschiebbar ist.

Es besteht jedoch die Möglichkeit, dass die Leisten des Isolierstegs mit gegeneinander vorstehenden Rastelementen versehen sind, die zugeordnete Rastvorsprünge des Metallprofils hintergreifen.

In ähnlicher Weise können jedoch auch die Leisten mit Rastnuten versehen sein, in die das Metallprofil mit rippenförmigen Vorsprüngen vorsteht.

Generell bei allen Ausführungsformen kann darüber hinaus vorgesehen sein, dass die der Befestigung des Schloßstulps bzw. der Schließplatte dienende Schraube auch den Isoliersteg durchdringt und somit dort zusätzlichen Halt findet.

Des weiteren empfiehlt es sich, dass dem Schloßstulp bzw. der Schließplatte beim Einbau eine Kunststoffzwischenlage untergebaut ist, wodurch der Schloßstulp bzw. die Schließplatte einerseits eine stabile Unterlage erhalten und andererseits sichergestellt ist, dass hierüber keine Wärmebrücke entstehen kann.

Vorteilhaft ist es hierbei, wenn die Kunststoffzwischenlage eine Aufnahmenut zur bündigen Aufnahme des Schlossstulpes bzw. der Schließplatte aufweist. Dies hat insbesondere den Vorteil, dass keine falzartigen Vor- bzw. Rücksprünge vorhanden sind, die nicht nur unschön aussehen, sondern darüber hinaus leicht verschmutzen. Hierzu ist es auch zweckmäßig, dass die Kunststoffzwischenlage bündig an die Metallprofile anschließt. Grundsätzlich besteht hierdurch die Möglichkeit, durch Wahl einer geeigneten Kunststoffzwischenplatte eine Anpassung an die jeweilige Länge bzw. Breite des Schlossstulps bzw. der Schließplatte vorzunehmen.

Im Rahmen der Erfindung besteht hierbei auch die Möglichkeit, dass die Kunsstoffzwischenlage einstückig mit der Isolierleiste ausgebildet ist.

Ferner kann die Kunststoffzwischenlage zwischen dem Metallprofil und dem Schlossstulp bzw. der Schließplatte schräg vorspringend verlaufen, wodurch der Schlossstulp bei geschlossener Tür dichter an der Schließplatte liegt, ohne dass hierdurch der Schwenkradius der Tür überschritten wird.

Schließlich kann an die Kunststoffzwischenlage beidseits eine den Spalt zwischen den Metallprofilen schließende Abdeckleiste angrenzen, wodurch sich ein einheitliches Erscheinungsbild des Türfaltzes im geöffneten Zustand ergibt.

Im Folgenden wird die Erfindung an in der Zeichnung dargestellten Ausführungsbeispielen näher erläutert; es zeigen:
- Fig. 1: einen Querschnitt durch einen Flügel- und Blendrahmen im Bereich des Schlosses,
- Fig. 2: ein alternativ ausgestalteter Kombinations-Blendrahmen,
- Fig. 3: in den Teilfiguren a - c unterschiedlich gestaltete Isolierstege in Ganz-Kunststoff-Ausführung,
- Fig. 4: in den Teilfiguren a - c Isolierstege mit Einschiebteilen aus Metall zur Schraubkanal-Verstärkung,
- Fig. 5: in den Teilfiguren a und b Einklips-Teile aus Metall zur Schraubkanal-Verstärkung,
- Fig. 6: einen Isoliersteg mit einem sich beim Verschrauben dübelartig verformenden Einschieb-Schraubkanal,
- Fig. 7: eine alternative Ausführungsform in der Figur 2 entsprechender Darstellung,
- Fig. 8: ein Schnitt entsprechend der Figur 7, jedoch im an den Schlossstulp bzw. die Schließplatte angrenzenden Bereich,
- Fig. 9: eine Draufsicht auf den Türfalz.

Der in der Zeichnung in den Figuren 1 und 2 nur teilweise dargestellte Flügelrahmen 1 bzw. Blendrahmen 2 besteht aus Metallprofilen 3,4, die jeweils mit Abstand voneinander angeordnet und durch Isolierstege 5 miteinander verbunden sind. Um den Flügelrahmen 1, hier im geschlossenen Zustand halten zu können, ist eine Verschlusseinrichtung 6 vorgesehen, die aus einem im Flügelrahmen 1 angeordneten Schloss 7 sowie einer im Blendrahmen angeordneten Schließplatte 8 besteht.

Um einen Wärmefluss vom "warmen" Metallprofil 3 zum "kalten" Metallprofil 4 über die Schließplatte 8 bzw. den Stulp 9 des Schlosses 7 zu vermeiden, sind beide derart angeordnet, dass sie keinen unmittelbaren Kontakt zu den Metallprofilen 3,4 haben und im Übrigen an einem der Isolierstege 5 befestigt sind. Hierzu ist einer der Isolierstege 5 in räumlicher Nähe zum Schloss 7 bzw. zur Schließplatte 8 angeordnet und so ausgebildet, dass er den Anschluss von das Schloss bzw. die Schließplatte haltenden Befestigungselementen 10 ermöglicht. Hierzu ist der Isoliersteg 5 zunächst, wie sich aus der Figur 3 a ersehen lässt, mit zwei senkrecht vorstehenden Leisten 11 versehen, die zwischen sich einen Schraubkanal für das als Schraube ausgebildete Befestigungselement 10 bilden. Der Abstand dieser Leisten 11 ist dabei so gewählt, dass die Schrauben in die Leistenwandung einfurchen und somit ausreichenden Halt im Schraubkanal erfahren. Eine höhere Festigkeit wird für die Schraube dann erreicht, wenn die freien Ränder der beiden Leisten 11 gemäß Figur 3 b durch einen Quersteg 12 miteinander verbunden sind, so dass die Schraube zusätzlichen Halt in dem Quersteg 12 erfährt.

Um die Festigkeit der Verbindung generell zu erhöhen, können die freien Ränder der beiden Leisten 11 gemäß Figur 3 c durch jeweils eine schrägverlaufende Stützleiste 13 mit dem Isoliersteg 5 verbunden sein.

Bei dieser in der Figur 3 dargestellten Ausgestaltung des Isoliersteges 5 sind die Leisten 11, der Quersteg 12 sowie die Stützleisten 13 einstückig mit dem Isoliersteg 5 aus Kunststoff gefertigt.

Um höhere Festigkeiten zu erreichen, können gemäß den Figuren 4 und 5 Einschieb-Teile oder Einklips-Teile aus Metall vorgesehen sein. Bei der Ausführungsform gemäß Figur 4 b sind die Leisten 11 gemäß Figur 3 c an ihren sich gegenüberstehenden Wandflächen mit Metallleisten 14 belegt, die an ihren Rändern in nutenförmigen Vertiefungen gehalten sind. Diese metallischen Einschieb- oder Einklips- Teile vermitteln der Schraube einen erhöhten Halt im Schraubkanal, wobei diese Einschiebteile entweder lokal im Bereich der Schraube angeordnet sein können oder sich über die gesamte Länge des Isolierstegs 5 erstrecken können.

In dem Ausführungsbeispiel nach Figur 4 c sind die Metalleisten 14 an einem ihrer Ränder über einen Verbindungssteg 15 miteinander verbunden, so dass das Einschubteil hier eine U-förmige Gestalt besitzt. Es können jedoch auch beide Ränder über einen Verbindungssteg 15 miteinander verbunden sein, so dass im Ergebnis ein Hohlprofil gemäß Figur 4 a gebildet wird.

In Figur 4 a ist der Isoliersteg 5 mit zwei winkelförmigen Halteleisten 16 versehen, in die das Metallprofil mit zwei seitlich vorstehenden Fußleisten einschiebbar ist.

In der Figur 5 sind zwei Lösungen vorgestellt, bei welcher die Metallprofile am Isoliersteg 5 eingeklipst werden. In der Figur 5 a sind dazu die Leisten 11 mit gegeneinander vorstehenden Rastelementen 17 versehen, die zugeordnete Rastvorsprünge 18 des Metallprofils hintergreifen. In Figur 5 b dagegen sind die Leisten 11 mit Rastnuten versehen, in die das Metallprofil mit rippenförmigen Vorsprüngen vorsteht.

Unabhängig von den unterschiedlichen Lösungsmöglichkeiten kann generell vorgesehen sein, dass die Schraube den Isoliersteg 5 durchdringt, wie dies sowohl in Figur 2 zu sehen als auch in Figur 6 angedeutet ist. In Figur 6 ist dabei zusätzlich gezeigt, wie ein Einschubteil gemäß Figur 4 a bei der Befestigung mittels der Schraube sich dübelartig verformen kann, hier also flach gedrückt wird. Schließlich ist aus den Figuren 1 und 2 zu erkennen, dass dem Schloßstulp 9 bzw. der Schließplatte 8 beim Einbau eine Kunststoffzwischenlage 19 untergebaut wird, die dafür sorgt, dass der Schloßstulp 9 bzw. die Schließplatte 8 keine Wärmebrücke zwischen den beiden Metallprofilen 3,4 des Flügel- bzw. Blendrahmens bilden kann.

Wie sich aus den Figuren 1, 2 und 7 ersehen lässt, besitzt die Kunststoffzwischenlage 19 eine Aufnahmenut zur bündigen Aufnahme des Schlossstulps 9 bzw. der Schließplatte 8. Die Kunststoffzwischenlage 19 schließt dabei auch bündig an die Metallprofile 3,4 an, so dass im Bereich des Türfalzes keine Vor- bzw. Rücksprünge auftreten, die nicht nur unschön aussehen, sondern im Übrigen Schmutzablagerungen aufnehmen könnten.

Weiter besteht noch die in der Zeichnung nicht näher dargestellte Möglichkeit, dass die Kunststoffzwischenlage 19 einstückig mit der Isolierleiste 5 ausgebildet ist; eine derartige Lösung könnte jedenfalls bei der in Figur 7 dargestellten Ausbildung realisiert werden.

Wie sich ebenfalls gut aus der Figur 7 ersehen lässt, verläuft die Kunststoffzwischenlage 19 zwischen dem Metallprofil 3,4 und dem Schlossstulp 9 bzw. der Schließplatte 8 schräg vorspringend, wodurch der Abstand zwischen Schließplatte 8 und Schlossstulp 9 kleiner wird, ohne dass hierdurch wegen Überschreitens des Schwenkradiuses Probleme beim Öffnen bzw. Schließen der Tür entstehen können.

Schließlich ist zur Abdeckung des Spaltes zwischen den Metallprofilen eine Abdeckleiste 20 vorgesehen, die an die Kunststoffzwischenlage 19 beidseits anschließt. Dies ist in den Figuren 8 und 9 im Querschnitt bzw. in der Draufsicht zu erkennen.

## Patentansprüche

1. Tür, Fenster oder dergleichen in wärmegedämmter Ausführung, bestehend aus Flügelrahmenprofilen, die an Blendrahmenprofile angrenzen, wobei die Flügelrahmenprofile und die Blendrahmenprofile jeweils aus zwei im Abstand voneinander angeordneten Metallprofilen (3,4) bestehen, die durch mindestens einen Isoliersteg (5) miteinander verbunden sind, ferner mit einer Verschlusseinrichtung (6), die von einem Schloss (7), das mit einem Schlossstulp versehen sein kann, und einer Schließplatte (8) gebildet ist, deren eines im Flügelrahmenprofil und deren anderes im Blendrahmenprofil angeordnet ist, wobei der Isoliersteg (5) in räumlicher Nähe zum Schloss (7) bzw. zur Schließplatte (8) angeordnet ist und zum Anschluß wenigstens eines das Schloss (7) bzw. die Schließplatte (8) haltenden Befestigungselements (10) ausgebildet ist, indem der Isoliersteg (5) mit zwei senkrecht vorstehenden Leisten (11) versehen ist, die zwischen sich einen Schraubkanal für das als Schraube ausgebildete Befestigungselement (10) bilden, **dadurch gekennzeichnet, daß** der Abstand der Leisten (11) so gewählt ist, daß die Schrauben in die Leistenwandung einfurchen.

2. Tür, Fenster oder dergleichen nach Anspruch 1, **dadurch gekennzeichnet, daß** die freien Ränder der beiden Leisten (11) durch einen Quersteg (12) miteinander verbunden sind.

3. Tür, Fenster oder dergleichen nach Anspruch 1, **dadurch gekennzeichnet, daß** die freien Ränder der beiden Leisten (11) durch jeweils eine schräg verlaufende Stützleiste mit dem Isoliersteg (5) verbunden ist.

4. Tür, Fenster oder dergleichen nach einem der Ansprüche 1 bis 3, **dadurch gekennzeichnet, daß** die Leisten (11), der Quersteg (12) und/oder die Stützleisten (13) einstückig aus Kunststoff ausgebildet sind.

5. Tür, Fenster oder dergleichen nach einem der Ansprüche 1 bis 4, **dadurch gekennzeichnet, daß** die Leisten (11) an ihren sich gegenüberstehenden Wandflächen mit Metallleisten (14) belegt sind.

6. Tür, Fenster oder dergleichen nach Anspruch 5, **dadurch gekennzeichnet, daß** die Metallleisten (14) an einem oder beiden ihrer Ränder über einen Verbindungssteg (15) miteinander verbunden sind.

7. Tür, Fenster oder dergleichen nach Anspruch 5 oder 6, **dadurch gekennzeichnet, daß** die Metallleisten (14) oder die durch zusätzliche Verbindungsstege (15) aus diesen gebildeten Metallprofile in Form von an dem Isoliersteg (5) anzubringende Einschubteile oder Einrastteile ausgebildet sind.

8. Tür, Fenster oder dergleichen nach Anspruch 7, **dadurch gekennzeichnet, daß** der Isoliersteg (5) mit zwei winkelförmigen Halteleisten (16) versehen ist, in die das Metallprofil mit zwei seitlich vorstehenden Fußleisten einschiebbar ist.

9. Tür, Fenster oder dergleichen nach Anspruch 7, **dadurch gekennzeichnet, daß** die Leisten (11) mit gegeneinander vorstehenden Rastelementen (17) versehen sind, die zugeordnete Rastvorsprünge (18) des Metallprofils hintergreifen.

10. Tür, Fenster oder dergleichen nach Anspruch 7, **dadurch gekennzeichnet, daß** die Leisten (11) mit Rastnuten versehen sind, in die das Metallprofil mit rippenförmigen Vorsprüngen vorsteht.

11. Tür, Fenster oder dergleichen nach einem der Ansprüche 1 bis 10, **dadurch gekennzeichnet, daß** die Schraube den Dämmsteg (5) durchdringt.

12. Tür, Fenster oder dergleichen nach einem der Ansprüche 1 bis 10, **dadurch gekennzeichnet, daß** dem Schloßstulp (9) bzw. der Schließplatte (8) beim Einbau eine Kunststoffzwischenlage (19) untergebaut ist.

13. Tür, Fenster oder dergleichen nach Anspruch 12, **dadurch gekennzeichnet, daß** die Kunststoffzwischenlage (19) eine Aufnahmenut zur bündigen Aufnahme des Schloßstulps (9) bzw. der Schließplatte (8) aufweist.

14. Tür, Fenster oder dergleichen nach Anspruch 12 oder 13, **dadurch gekennzeichnet, daß** die Kunststoffzwischenlage (19) bündig an die Metallprofile (3,4) anschließt.

15. Tür, Fenster oder dergleichen nach einem der Ansprüche 12 bis 14, **dadurch gekennzeichnet, daß** die Kunststoffzwischenlage (19) einstückig mit der Isolierleiste (5) ausgebildet ist.

16. Tür, Fenster oder dergleichen nach einem der Ansprüche 12 bis 15, **dadurch gekennzeichnet, daß** die Kunststoffzwischenlage (19) zwischen dem Metallprofil (3,4) und dem Schloßstulp (9) bzw. der Schließplatte (8) schräg vorspringend verläuft.

17. Tür, Fenster oder dergleichen nach einem der Ansprüche 12 bis 16, **dadurch gekennzeichnet, daß** an die Kunststoffzwischenlage (19) beidseits eine den Spalt zwischen den Metallprofilen (3,4) schließende Abdeckleiste (20) angrenzt.

## Claims

1. A door, window or the like of a heat-insulated nature comprising casement frame profiles adjoining fixed frame profiles, wherein the casement frame profiles and the fixed frame profiles respectively comprise two mutually spaced metal profiles (3, 4) connected together by at least one insulating leg (5), further having a closure device (6) which is formed jay a lock (7) which can be provided with a striker plate, and a lock plate (8) of which one is arranged in the casement frame profile and the other in the fixed frame profile, wherein the insulating leg (5) is arranged in spatial proximity with the lock (7) or the lock plate (8) respectively and is adapted to connect at least one fixing element (10) holding the lock (7) or the lock plate (8) respectively by the insulating leg (5) being provided with two perpendicularly projecting bars (11) which form between them a screw passage for the fixing element (10) in the form of screw, **characterised in that** the spacing of the bars (11) is so selected that the screws dig into the bar wall.

2. A door, window or the like according to claim 1 **characterised in that** the free edges of the two bars (11) are connected together by a transverse leg (12).

3. A door, window or the like according to claim 1 **characterised in that** the free edges of the two bars (11) are connected by way of a respective inclinedly extending support bar to the insulating leg (5).

4. A door, window or the like according to one of claims 1 to 3 **characterised in that** the bars (11), the transverse leg (12) and/or the support bars (13) are integrally formed from plastic.

5. A door, window or the like according to one of claims 1 to 4 **characterised in that** the bars (11) are lined at their mutually opposite wall surfaces with metal bars (14).

6. A door, window or the like according to claim 5 **characterised in that** the metal bars (14) are connected together at one or both of their edges by way of a connecting leg (15).

7. A door, window or the like according to claim 5 or claim 6 **characterised in that** the metal bars (14) or the metal profiles formed by additional connecting legs (15) from same are in the form of latching engagement portions or push-in portions which are to be mounted to the insulating leg (5).

8. A door, window or the like according to claim 7 **characterised in that** the insulating leg (5) is provided with two angled holding bars (16) into which the metal profile can be pushed with two laterally projecting foot bars.

9. A door, window or the like according to claim 7 **characterised in that** the bars (11) are provided with latching elements (17) which project towards each other and which engage behind associated latching projections (18) on the metal profile.

10. A door, window or the like according to claim 7 **characterised in that** the bars (11) are provided with latching grooves into which the metal profile projects with rib-shaped projections.

11. A door, window or the like according to one of claims 1 to 10 30**characterised in that** the screw penetrates through the insulating leg (5).

12. A door, window or the like according to one of claims 1 to 10 **characterised in that** a plastic intermediate layer (19) is fitted under the striker plate (9) or the lock plate (8) in the installation procedure.

13. A door, window or the like according to claim 12 **characterised in that** the plastic intermediate layer (19) has a receiving groove for receiving the striker plate (9) or the lock plate (8) in flush relationship.

14. A door, window or the like according to claim 12 or claim 13 **characterised in that** the plastic intermediate layer (19) adjoins the metal profiles (3, 4) in flush relationship.

15. A door, window or the like according to one of claims 12 to 14 **characterised in that** the plastic intermediate layer (19) is integral with the insulating bar (5).

16. A door, window or the like according to one of claims 12 to 15 **characterised in that** the plastic intermediate layer (19) extends in inclinedly projecting relationship between the metal profile (3, 4) and the striker plate (9) or the lock plate (8).

17. A door, window or the like according to one of claims 12 to 16 **characterised in that** adjoining the plastic intermediate layer (19) at both sides is a cover bar (20) closing the gap between the metal profiles (3, 4).

## Revendications

1. Porte, fenêtre ou analogue avec une isolation thermique, constituée de profilés de châssis de battant qui sont limitrophes à des profilés de châssis de dormant, les profilés de châssis de battant et les profilés de châssis de dormant étant respectivement constitués de deux profilés métalliques (3, 4) disposés à distance l'un de l'autre, qui sont reliés entre eux par au moins une nervure d'isolation (5), en outre avec un dispositif de fermeture (6) qui est formé d'une serrure (7), qui peut être pourvue d'une têtière de serrure, et d'une plaque de fermeture (8), dont l'une est disposée dans le profilé de châssis de battant et l'autre dans le profilé de châssis de dormant, la nervure d'isolation (5) étant disposée à proximité spatiale de la serrure (7) ou de la plaque de fermeture (8) et étant formée pour le raccordement d'au moins un élément de fixation (10) maintenant la serrure (7) ou la plaque de fermeture (8), en ceci que la nervure d'isolation (5) est pourvue de deux lattes dépassant verticalement (11), qui forment entre elles un canal de vissage pour l'élément de fixation (10) en forme de vis, **caractérisée en ce que** la distance des lattes (11) est sélectionnée de telle façon que les vis pénètrent dans la paroi des lattes.

2. Porte, fenêtre ou analogue suivant la revendication 1, **caractérisée en ce que** les bords libres des deux lattes (11) sont reliés entre eux par une entretoise (12).

3. Porte, fenêtre ou analogue suivant la revendication 1, **caractérisée en ce que** les bords libres des deux lattes (11) sont reliés chacun à la nervure d'isolation (5) par une latte d'appui s'étendant en oblique.

4. Porte, fenêtre ou analogue suivant l'une des revendications 1 à 3, **caractérisée en ce que** les lattes (11), l'entretoise (12) et/ou les lattes d'appui (13) sont formées en une seule pièce en matière plastique.

5. Porte, fenêtre ou analogue suivant l'une des revendications 1 à 4, **caractérisée en ce que** les lattes (11) sont garnies de lattes métalliques (14) à leurs surfaces de parois se faisant face.

6. Porte, fenêtre ou analogue suivant la revendication 5, **caractérisée en ce que** les lattes métalliques (14) sont reliées entre elles par une nervure de liaison (15) sur l'un de leurs bords ou les deux.

7. Porte, fenêtre ou analogue suivant la revendication 5 ou 6, **caractérisée en ce que** les lattes métalliques (14) ou les profilés métalliques formés par des nervures de liaison supplémentaires (15) de celles-ci ont la forme de pièces d'insertion ou de pièces d'encliquetage à monter sur la nervure d'isolation (5).

8. Porte, fenêtre ou analogue suivant la revendication 7, **caractérisée en ce que** la nervure d'isolation (5) est pourvue de deux lattes de retenue en forme de cornières (16) dans lesquelles le profilé métallique peut être glissé avec deux lattes de pied dépassant latéralement.

9. Porte, fenêtre ou analogue suivant la revendication 7, **caractérisée en ce que** les lattes (11) sont pourvues d'éléments d'encliquetage (17) dépassant l'un vers l'autre qui font prise par l'arrière sur des saillies d'encliquetage (18) du profilé métallique.

10. Porte, fenêtre ou analogue suivant la revendication 7, **caractérisée en ce que** les lattes (11) sont pourvues rainures d'encliquetage dans lesquelles le profilé métallique dépasse à l'aide de saillies en forme de nervures.

11. Porte, fenêtre ou analogue suivant l'une des revendications 1 à 10, **caractérisée en ce que** la vis traverse la nervure d'isolation (5).

12. Porte, fenêtre ou analogue suivant l'une des revendications 1 à 10, **caractérisée en ce qu'**une couche intermédiaire en matière plastique (19) est insérée en dessous de la têtière de serrure (9) ou de la plaque de fermeture (8) lors du montage.

13. Porte, fenêtre ou analogue suivant la revendication 12, **caractérisée en ce que** la couche intermédiaire en matière plastique (19) présente une rainure de logement pour accueillir à fleur la têtière de serrure (9) ou la plaque de fermeture (8).

14. Porte, fenêtre ou analogue suivant la revendication 12 ou 13, **caractérisée en ce que** la couche intermédiaire en matière plastique (19) se raccorde à fleur aux profilés métalliques (3, 4).

15. Porte, fenêtre ou analogue suivant l'une des revendications 12 à 14, **caractérisée en ce que** la couche intermédiaire en matière plastique (19) est formée en une seule pièce avec la nervure d'isolation (5) .

16. Porte, fenêtre ou analogue suivant l'une des revendications 12 à 15, **caractérisée en ce que** la couche intermédiaire en matière plastique (19) s'étend en saillie en oblique entre le profilé métallique (3, 4) et la têtière de serrure (9) ou la plaque de fermeture (8) .

17. Porte, fenêtre ou analogue suivant l'une des revendications 12 à 16, **caractérisée en ce que** la couche intermédiaire en matière plastique (19) est limitrophe des deux côtés à une latte couvre-joint (20) fermant l'interstice entre les profilés métalliques (3, 4) .
